# EUROPÄISCHE PATENTSCHRIFT

(11) **EP 1 321 606 B1**
(45) Veröffentlichungstag und Bekanntmachung des Hinweises auf die Patenterteilung: **22.09.2004**
(21) Anmeldenummer: 02026035.2
(22) Anmeldetag: 21.11.2002
(51) Int. Cl.: E05B 9/08, E05B 9/10

(54) **Profilzylinder**
Cylinder lock
Serrure cylindrique

(30) Priorität: 13.12.2001 DE 10161288
(43) Veröffentlichungstag der Anmeldung: 25.06.2003
(73) Patentinhaber: ABUS August Bremicker Söhne KG, 58300 Wetter-Volmarstein (DE)
(72) Erfinder:
(74) Vertreter: Manitz, Finsterwald & Partner GbR

(56) Entgegenhaltungen:
- EP-A- 1 048 803
- DE-A- 19 646 058
- DE-U- 29 907 745
- FR-A- 1 014 197

## Beschreibung

Die Erfindung betrifft einen Profilzylinder mit einem oberen, einen Schlüsselkanal aufweisenden Gehäuseteil und einem sich vom oberen Gehäuseteil weg erstreckenden unteren Gehäuseteil, wobei der Profilzylinder aus einer Mehrzahl von Modulen besteht, die in Richtung des Schlüsselkanals aneinander angrenzen und die mittels zumindest einer Verbindungseinrichtung lösbar miteinander verbindbar sind. Derartige Profilzylinder können in bestimmten Ausführungsformen auch so aufgebaut sein, däss oberer und unterer Gehäuseteil ein kompaktes Bauteil mit beispielsweise insgesamt rundem Querschnitt bilden.

Derartige, modulartig aufgebaute Profilzylinder werden gemäß Stand der Technik eingesetzt, um an die jeweils gegebenen Einbaubedingungen bzw. Tür- und Türschildstärken angepasste Zylinderlängen bereitstellen zu können. Zu diesem Zweck werden einzelne Module aneinandergefügt, deren Einzellängen sich zur gewünschten Gesamtlänge des Profilzylinders aufsummieren. Durch die Wahl unterschiedlicher Modullängen können auf diese Weise entsprechend unterschiedliche Zylinderlängen bereitgestellt werden.

Diese bekannten, modulartig aufgebauten Profilzylinder (siehe z.B. Dokument DE-A-19646058) sind mit dem Nachteil behaftet, dass das Aneinanderfügen der einzelnen Module aufgrund der Vielzahl der dafür benötigten Teile kompliziert, zeitaufwendig und fehleranfällig ist. Darüber hinaus werden gemäß Stand der Technik Verbindungseinrichtungen zum Verbinden der einzelnen Module verwendet, welche sich parallel zum Schlüsselkanal durch den gesamten unteren Gehäuseteil des Profilzylinders erstrecken, so dass hier keine Proflzylinder zum Einsatz gelangen können, bei denen sich mit Stiftzuhaltungen zusammenwirkende Bauteile in demjenigen Bereich des unteren Gehäuseteils befinden, welcher von der Verbindungseinrichtung beansprucht wird.

Eine Aufgabe der Erfindung besteht darin, einen modulartig aufgebauten Profilzylinder der eingangs genannten Art dahingehend zu verbessern, dass die einzelnen Module mit wenig Aufwand zusammengefügt werden können, wobei auch solche Profilzylinder einsetzbar sein sollen, bei denen sich mit Stiftzuhaltungen zusammenwirkende Bauteile im unteren Gehäuseteil befinden.

Erfindungsgemäß wird diese Aufgabe dadurch gelöst, dass zwei aneinander angrenzende Module mittels einer nur diesen beiden Modulen zugeordneten Verbindungseinrichtung verbindbar sind.

Erfindungsgemäß werden also mit einer einzelnen Verbindungseinrichtung immer nur zwei und nicht wie beim Stand der Technik drei oder mehr Module miteinander verbunden. Natürlich können erfindungsgemäß auch mehr als zwei Module miteinander verbunden werden, wobei hierfür dann entsprechend mehr Verbindungseinrichtungen benötigt werden. Das erfindungsgemäße Prinzip bedingt auf vorteilhafte Weise, dass bei Herstellung der Verbindung zwischen zwei aneinander angrenzenden Modulen vom Monteur auch immer nur diese beiden Module gehandhabt werden müssen, was die Montage gegenüber der gleichzeitigen Handhabung von drei und mehr Modulen vereinfacht.

Da ferner erfindungsgemäß immer nur zwei aneinander angrenzende Module mit einer einzelnen Verbindungseinrichtung miteinander verbunden werden, muss sich die Verbindungseinrichtung darüber hinaus nicht mehr in einer parallel zum Schlüsselkanal verlaufenden Richtung durch ein gesamtes Modul hindurcherstrecken, so dass insbesondere im unteren Gehäuseteil des Profilzylinders ausreichend Raum für mit Stiftzuhaltungen zusammenwirkende Bauteile vorhanden ist.

Bevorzugt ist es, wenn ein erfindungsgemäßer Profilzylinder aus insgesamt drei Modulen besteht, welche mit Hilfe von zwei Verbindungseinrichtungen miteinander verbunden sind. Es ist jedoch ebenso möglich und bei bestimmten Anforderungen an die Länge des Profilzylinders auch erforderlich, dass ein Profilzylinder aus mehr als drei Modulen aufgebaut wird. Dabei werden dann n Verbindungseinrichtungen zur Verbindung von insgesamt n+1 Modulen vorgesehen. So wird sichergestellt, dass zur Verbindung von jeweils zwei aneinander angrenzenden Modulen immer eine Verbindungseinrichtung zur Verfügung steht.

Jede Verbindungseinrichtung kann derart bemessen sein, dass sie sich in Richtung des Schlüsselkanals maximal über eine Länge von 3 mm, bevorzugt über eine Länge von 1,5 mm und weniger, erstreckt. Durch diese geringe Abmessung in der in Richtung des Schlüsselkanals wird erreicht, dass das obere und das untere Gehäuseteil nur in einem ganz kleinen Bereich durch die Verbindungseinrichtung beansprucht werden, so dass alle sonstigen im Gehäuse unterzubringenden mechanischen Teile, insbesondere die mit Stiftzuhaltungen zusammenwirkenden Bauteile, problemlos an den dafür üblichen Positionen angeordnet werden können.

Besonders bevorzugt ist es, wenn die Verbindungseinrichtung aus komplementär zueinander ausgebildeten Längsführungen besteht, wobei sich die beiden komplementär zueinander ausgebildeten Längsführungen jeweils an einander zugewandten Flächen zweier aneinander angrenzender Module befinden. Die Längsführungen erstrecken sich dabei insbesondere senkrecht zum Schlüsselkanal.

Eine besonders einfache Handhabung der erfindungsgemäß zusammenzufügenden Module ergibt sich, wenn die Verbindungseinrichtung bzw. die Längsführungen als Schwalbenschwanzführungen ausgebildet sind. Diese Ausführungsvariante wird nachstehend im Rahmen der Figurenbeschreibung noch näher erläutert.

Bei Verwendung der genannten Längsführungen können aneinander angrenzende Module miteinander gekoppelt werden, indem die zueinander komplementären Längsführungen senkrecht zum Schlüsselkanal ineinander geschoben werden.

Die Verbindungseinrichtung, insbesondere die Längsführungen, können sich entlang derjenigen Grenzflächen erstrecken, mit denen die Module aneinander angrenzen. Bevorzugt verlaufen die Grenzflächen senkrecht zum Schlüsselkanal.

Von Vorteil ist es, wenn sich die Verbindungseinrichtung bzw. die Längsführung von einem Ende jeder Grenzfläche bis zum gegenüberliegenden Ende der jeweilige Grenzfläche erstreckt, da so einerseits der Herstellungsprozess vereinfacht und andererseits ein Ineinanderschieben der Längsführungen in zwei entgegengesetzt zueinander verlaufenden Richtungen möglich ist.

Bevorzugt erstreckt sich die Verbindungseinrichtung bzw. die Längsführung in derjenigen Richtung, in der sich der untere Gehäuseteil vom oberen Gehäuseteil weg erstreckt, und zwar entlang der gesamten Grenzfläche. Auf diese Weise können die Abmessungen der Längsführungen in ihrer Längsrichtung maximal gewählt werden, was zur Folge hat, dass diejenigen Flächen, die Kräfte von einem Modul auf ein an dieses Modul angrenzendes Modul übertragen, relativ groß sind, was die Stabilität des erfindungsgemäßen Profilzylinders verbessert.

Besonders vorteilhaft ist es, wenn mittels der Verbindungseinrichtung auch die aneinander angrenzenden Modulabschnitte des im oberen Gehäuseteil drehbar gelagerten Zylinderkerns kraft- und/oder formschlüssig miteinander verbindbar sind. Grundsätzlich muss nämlich bei modulartig aufgebauten Profilzylindern die mittels eines Schlüssels erzeugte Drehbewegung auch dann bis zu demjenigen Modul, das den Schließbart beinhaltet, übertragen werden, wenn sich der eingesteckte Schlüssel nicht bis zu diesem Modul erstreckt. Dementsprechend muss eine kraft- und/oder formschlüssige Verbindung zwischen den Zylinderkernabschnitten der einzelnen Module vorhanden sein. Erfindungsgemäß kann diese Verbindung also auf einfachste Weise durch die selbe Verbindungseinrichtung hergestellt werden, mit der auch die einzelnen Module bzw. deren Gehäuse miteinander verbunden sind.
Die Längsführungen der Verbindungseinrichtung erstrecken sich bei dieser Variante bevorzugt auch entlang derjenigen Grenzflächen, mit denen die Modulabschnitte des Zylinderkerns aneinander angrenzen.

Die Relativbewegung der Module zueinander in Richtung der Längsführungen kann mittels eines lösbaren Arretierungselements verhindert werden. Dabei kann das Arretierungselement beispielsweise aus einem zylindrischen oder konischen Stift, einem Niet oder einer Schraube bestehen, der bzw. die in eine Bohrung einführbar ist, die sich im Bereich der Grenzflächen erstreckt, mit denen die Module aneinander angrenzen. Bevorzugt erstreckt sich die Bohrung senkrecht zu den Längsführungen. Von Vorteil ist es, wenn die Bohrung im Bereich des unteren Gehäuseteils angeordnet ist, da sie dann die Drehbewegung des Zylinderkerns nicht behindert.

Die Erfindung betrifft weiterhin ein Schließzylinder-Modulsystem mit einem Profilzylinder der erläuterten Art, bei dem ein Schließzylinder immer aus zumindest drei Modulen besteht, wobei das mittlere Modul den Schließbart aufweist und die äußeren Module jeweils Stiftzuhaltungen beinhalten. Wenn die einzelnen Module in diesem Fall in verschiedenen Längen zur Verfügung gestellt werden, kann der Profilzylinder mittels des genannten Modulsystems problemlos in verschiedenen Längen bereitgestellt werden.

Bevorzugt ist es, wenn die äußeren, die Stiftzuhaltungen tragenden Module immer die gleichen Längen besitzen und lediglich das mittlere Modul mit dem Schließbart in verschiedenen Längen zur Verfügung gestellt wird. Von Vorteil ist bei dieser Variante, dass der wirtschaftliche Aufwand der Bereitstellungen verschiedener Modullängen nur bezüglich des mittleren Moduls betrieben werden muss und dass der gesamte Profilzylinder in sich relativ stabil ist, da er immer aus nur drei Modulen besteht.

Alternativ ist es jedoch auch möglich, dass bei jeder möglichen Modulkombination die in Richtung des Schlüsselkanals verlaufenden Abmessungen des den Schließbart tragenden Moduls und der die Stiftzühaltungen tragenden Module unveränderlich sind. Um in diesem Fall unterschiedliche Schließzylinderlängen bereitstellen zu können, können zwischen das den Schließbart tragenden Modul und einem die Stiftzuhaltungen tragenden Modul ein oder mehrere Verlängerungsmodule eingesetzt werden. Dies bedingt auf vorteilhafte Weise, dass lediglich die mechanisch relativ einfachen Verlängerungsmodule in verschiedenen Längen bereitgestellt werden müssen, während die mechanisch aufwendigeren Module, die den Schließbart und die Stiftzuhaltungen tragen, lediglich in einer Länge bereitgestellt werden müssen.

Weitere bevorzugte Ausführungsformen der Erfindung sind in den Unteransprüchen beschrieben.

Die Erfindung wird nachfolgend anhand eines Ausführungsbeispiels unter Bezugnahme auf die Zeichnungen beschrieben; in diesen zeigen:
- Fig. 1a: eine Seitenansicht eines aus drei Modulen aufgebauten Profilzylinders,
- Fig. 1b: eine Ansicht des Profilzylinders gemäß Fig. 1a in Richtung des Pfeils A,
- Fig. 1c: eine Ansicht des Profilzylinders gemäß Fig. 1a in Richtung des Pfeils B,
- Fig. 2: eine Ansicht des linken Moduls gemäß Fig. 1a in Richtung des Pfeils A und
- Fig. 3: eine Ansicht des mittleren Moduls gemäß Fig. 1a in Richtung des Pfeils C.

Fig. 1a zeigt einen Profilzylinder 1, welcher einen oberen Gehäuseteil 2, 2', 2" sowie einen unteren Gehäuseteil 3, 3', 3" aufweist. Aus Fig. 1b ist zu erkennen, dass der Querschnitt des Profilzylinders 1 eine aus dem Stand der Technik bekannte Form besitzt, die dadurch bestimmt ist, dass der obere Gehäuseteil 2, 2', 2" einen im Wesentlichen kreisrunden Außenumfang besitzt und dass sich von diesem oberen Gehäuseteil 2, 2', 2" ein länglicher unterer Gehäuseteil 3, 3', 3" weg erstreckt, dessen Querabmessungen geringer sind als der Durchmesser des oberen Gehäuseteils 2, 2', 2". Fig. 1b ist ferner zu entnehmen, dass im oberen Gehäuseteil 2, 2', 2" in bekannter Weise ein Zylinderkern 4 drehbar gelagert ist. Der Zylinderkern 4 besitzt eine zylindrische Form und weist einen Schlüsselkanal 5 auf, welcher sich entlang der Längsachse des Zylinderkerns 4 erstreckt.

Fig. 1a zeigt, dass der Profilzylinder 1 aus insgesamt drei Modulen 6, 7, 8 besteht, die in Richtung des Schlüsselkanals 5 direkt aneinander angrenzen. Die beiden äußeren Module 6, 8 sind dabei jeweils zur Aufnahme eines Schlüssels im jeweiligen Schlüsselkanal 5 vorgesehen und besitzen in ihrem unteren Gehäuseteil 3, 3" jeweils Stiftzuhaltungen, wie sie aus dem Stand der Technik bekannt sind. Das mittlere Modul 7 trägt in ebenfalls aus dem Stand der Technik bekannter Weise den Schließbart 9, welcher drehbar um die Mittelachse des Zylinderkerns 4 gelagert ist.

Unterhalb des Schließbarts 9 ist im Bereich des unteren Gehäuseteils 3' des mittleren Moduls 7 eine Bohrung 10 vorgesehen, mittels welcher der Profilzylinder 1 in einem Türschloss fixiert werden kann.

Fig. 1c zeigt, dass das Modul 6 an seiner dem Modul 7 zugewandten Grenzfläche mit einem hervorstehenden Profilteil 11 einer Schwalbenschwanzführung versehen ist. Entsprechend der gestrichelten Linie der Fig. 1a erstreckt sich dieses hervorstehende Profilteil 11 über die gesamte Höhe des Profilzylinders 1. An der dem Modul 6 zugewandten Grenzfläche des Moduls 7 ist eine zum hervorstehenden Profilteil 11 komplementäre Schwalbenschwanz-Nut 12 vorgesehen, in welche das hervorstehende Profilteil 11 in Richtung des Pfeils B oder in entgegengesetzter Richtung eingeschoben werden kann. Durch dieses Einschieben wird eine kraftund/oder formschlüssige Verbindung zwischen den beiden Modulen 6 und 7 hergestellt.

In entsprechender Weise sind die Module 7 und 8 miteinander verbunden, da auch das Modul 8 ein hervorstehendes Profilteil 11' aufweist, welches in eine komplementär ausgebildete Schwalbenschwanz-Nut 12 des Moduls 7 einschiebbar ist.

Damit sich die Module 6, 7 und 8 nicht in Richtung des Pfeiles B oder in entgegengesetzter Richtung gegeneinander verschieben können, sind im Bereich der aneinandergrenzenden Flächen der einzelnen Module Stifte 13 vorgesehen, die in entsprechende Bohrungen in den unteren Gehäuseteilen 3, 3', 3" geschoben werden. Die die Stifte 13 aufnehmenden Bohrungen sind dabei so angeordnet, dass sie sich senkrecht zur Zeichenebene der Fig. 1a jeweils in demjenigen Bereich erstrecken, in welchem die hervorstehenden Profilteile 11, 11' zu liegen kommen. Die Stifte 13 durchdringen somit bereichsweise die hervorstehenden Profilteile 11, 11' quer zu deren Längserstreckung, wodurch die gewünschte Fixierung der Module zueinander erreicht wird.

Fig. 2 zeigt eine Draufsicht auf das vom Modul 7 gelöste Modul 6 in Richtung des Pfeiles A (Fig. 1a). Entsprechend Fig. 1b zeigt die gegenüber dieser Figur vergrößerte Darstellung der Fig. 2 das obere Gehäuseteil 2, das untere Gehäuseteil 3, den im oberen Gehäuseteil 2 drehbar gelagerten Modulabschnitt 4a des Zylinderkerns 4 sowie den im Modulabschnitt 4a vorgesehenen Schlüsselkanal 5.

Aus Fig. 2 ist insbesondere ersichtlich, dass sich das hervorstehende Profilteil 11 über die gesamte Höhe des Moduls 6 erstreckt und dabei auch im Bereich des Modulabschnitts 4a des Zylinderkerns 4 vorgesehen ist. Somit besitzt also auch die dem Modul 7 zugewandte Grenzfläche des Zylinderkerns 4 bzw. des Modulabschnitts 4a des Zylinderkerns 4 ein hervorstehendes Profilteil, mittels welchem der Modulabschnitt 4a an den Modulabschnitt 4b des Moduls 7 kraft- und/oder formschlüssig ankoppelbar ist.

Fig. 3 zeigt die dem Modul 6 zugewandte Grenzfläche des Moduls 7 in Richtung des Pfeils C mit oberem Gehäuseteil 2', unterem Gehäuseteil 3', Modulabschnitt 4b des Zylinderkerns 4 und Schlüsselkanal 5. Ferner zeigt Fig. 3 die zum hervorstehenden Profilteil 11 komplementär ausgebildete Schwalbenschwanz-Nut 12, die sich ebenfalls über die gesamte Höhe des Moduls 7 erstreckt und auch im Bereich des Modulabschnitts 4b vorgesehen ist.

Wenn nun die beiden Module 6 und 7 aus ihrer in den Fig. 2 und 3 gezeigten Stellung jeweils um 90° aufeinander zu geschwenkt und mit dem hervorstehenden Profilteil 11 und der Schwalbenschwanz-Nut 12 ineinander geschoben werden, ergibt sich eine Anordnung gemäß den Fig. 1a, c, in der die Module 6, 7 kraft- und/oder formschlüssig miteinander gekoppelt sind. Dabei sind dann insbesondere auch die Modulabschnitte 4a und 4b des Zylinderkerns 4 kraft- und/oder formschlüssig miteinander gekoppelt, so dass sich eine Drehung des Modulabschnitts 4a auf den Modulabschnitt 4b übertragen lässt. Beding durch die Drehbarkeit des hervorstehenden Profilteils 11 und der Schwalbenschwanz-Nut 12 im Bereich der Modulabschnitte 4a, 4b muss beim Ineinanderschieben der Module 6, 7 darauf geachtet werden, dass der Schlüsselkanal 5 jeweils senkrecht steht bzw. mit der Längserstreckungsrichtung des unteren Gehäuseteils 3, 3' ausgerichtet ist. Nur in dieser Stellung bilden nämlich das hervorstehende Profilteil 11 und die Nut Schwalbenschwanz-12 eine durchgehende Längsführung, die ein problemloses Ineinanderschieben der Module 6, 7 ermöglicht. Diese Stellung wird automatisch erreicht, wenn der (nicht dargestellte) Schlüssel abgezogen ist.

Nach dem Ineinanderschieben werden die Module 6, 7 mittels eines Stiftes 13 gemäß Fig. 1a relativ zueinander fixiert.

Vorstehende Ausführungen zeigen, dass sich zwei Module mittels des erfindungsgemäßen Prinzips auf einfachste Weise kraft- und/oder formschlüssig miteinander verbinden lassen, wobei gleichzeitig auch eine kraft- und/oder formschlüssige Verbindung zwischen verschiedenen Modulabschnitten des Zylinderkerns hergestellt werden kann. Trotz dieser vorteilhaften Verbindungsmöglichkeit wird der untere Gehäuseteil durch die Verbindungseinrichtung 11, 12, 13 in räumlicher Hinsicht so gut wie nicht beansprucht, so dass im unteren Gehäuseteil vorhandene mechanische Bauteile ohne weiteres dort verbleiben können.

### Bezugszeichenliste

- 1: Profilzylinder
- 2, 2', 2": oberer Gehäuseteil
- 3, 3', 3": unterer Gehäuseteil
- 4: Zylinderkern
- 4a: Modulabschnitt
- 4b: Modulabschnitt
- 5: Schlüsselkanal
- 6: Modul
- 7: Modul
- 8: Modul
- 9: Schließbart
- 10: Bohrung
- 11, 11': hervorstehendes Profilteil
- 12, 12': Schwalbenschwanz-Nut
- 13: Stift

## Patentansprüche

1. Profilzylinder (1) mit einem oberen, einen Schlüsselkanal (5) aufweisenden Gehäuseteil (2, 2', 2") und einem sich vom oberen Gehäuseteil (2, 2', 2") weg erstreckenden unteren Gehäuseteil (3, 3', 3"), wobei der Profilzylinder (1) aus einer Mehrzahl von Modulen (6-8) besteht, die in Richtung des Schlüsselkanals (5) aneinander angrenzen und die mittels zumindest einer Verbindungseinrichtung (11, 12, 13; 11', 12', 13') lösbar miteinander verbindbar sind,
**dadurch gekennzeichnet,**
**dass** zwei aneinander angrenzende Module (6, 7; 7, 8) mittels einer nur diesen beiden Modulen (6, 7; 7, 8) zugeordneten Verbindungseinrichtung (11, 12, 13; 11', 12', 13') verbindbar sind.

2. Profilzylinder nach Anspruch 1,
**dadurch gekennzeichnet,**
**dass** zwei Verbindungseinrichtungen (11, 12, 13; 11', 12', 13') zur Verbindung von insgesamt drei Modulen (6 - 8) vorgesehen sind.

3. Profilzylinder nach einem der vorhergehenden Ansprüche,
**dadurch gekennzeichnet,**
**dass** n Verbindungseinrichtungen (11, 12, 13; 11', 12', 13') zur Verbindung von insgesamt n+ 1 Modulen (6 - 8) vorgesehen sind.

4. Profilzylinder nach einem der vorhergehenden Ansprüche,
**dadurch gekennzeichnet,**
**dass** jede Verbindungseinrichtung (11, 12, 13; 11', 12', 13') derart bemessen ist, daß sie sich in Richtung des Schlüsselkanals (5) maximal über eine Länge von 3 mm erstreckt.

5. Profilzylinder nach einem der vorhergehenden Ansprüche,
**dadurch gekennzeichnet,**
**dass** die Verbindungseinrichtung (11, 12, 13; 11', 12', 13') aus an aneinander angrenzenden Modulen (6- 8) komplementär zueinander ausgebildeten Längsführungen (11, 11', 12, 12') besteht, die sich senkrecht zum Schlüsselkanal (5) erstrecken, wobei insbesondere die Verbindungseinrichtung (11, 12, 13; 11', 12', 13') aus einer Schwalbenschwanzführung (11, 11', 12, 12') besteht.

6. Profilzylinder nach Anspruch 5,
**dadurch gekennzeichnet,**
**dass** aneinander angrenzende Module (6, 7; 7, 8) miteinander koppelbar sind, indem die zueinander komplementären Längsführungen (11, 12, 11', 12') senkrecht zum Schlüsselkanal (5) ineinander geschoben werden.

7. Profilzylinder nach einem der vorhergehenden Ansprüche,
**dadurch gekennzeichnet,**
**dass** sich die Verbindungseinrichtung (11, 12, 13; 11', 12', 13') entlang der Grenzflächen erstreckt, mit denen die Module (6 - 8) aneinander angrenzen, und/oder
**dass** sich die Grenzflächen senkrecht zum Schlüsselkanal (5) erstrecken, wobei sich die Verbindungseinrichtung (11, 12, 13; 11', 12', 13') insbesondere von einem Ende jeder Grenzfläche bis zum gegenüberliegenden Ende der jeweiligen Grenzfläche erstreckt.

8. Profilzylinder nach Anspruch 7,
**dadurch gekennzeichnet,**
**dass** sich die Verbindungseinrichtung (11, 12, 13; 11', 12', 13') in derjenigen Richtung, in der sich der untere Gehäuseteil (3, 3', 3") vom oberen Gehäuseteil (2, 2', 2") weg erstreckt, entlang der gesamten Grenzfläche erstreckt.

9. Profilzylinder nach einem der vorhergehenden Ansprüche,
**dadurch gekennzeichnet,**
**dass** mittels der Verbindungseinrichtung (11, 12, 13; 11', 12', 13') auch die aneinander angrenzenden Modulabschnitte (6, 7; 7, 8) des im oberen Gehäuseteil (2, 2', 2") drehbar gelagerten Zylinderkerns (4) kraft- und/oder formschlüssig miteinander verbindbar sind, wobei sich die Längsführungen (11, 11', 12, 12') der Verbindungseinrichtung (11, 12, 13; 11', 12', 13') insbesondere auch entlang der Grenzflächen erstreckt, mit denen die Modulabschnitte (4a, 4b) des Zylinderkerns (4) aneinander angrenzen.

10. Profilzylinder nach einem der vorhergehenden Ansprüche,
**dadurch gekennzeichnet,**
**dass** die Relativbewegung der Module (6 - 8) zueinander in Richtung der Längsführungen (11, 11', 12, 12') mittels eines lösbaren Arretierungselements (13) verhinderbar ist, wobei insbesondere das Arretierungselement aus einem zylindrischen oder konischen Stift (13), einem Niet oder einer Schraube besteht, der in eine Bohrung einführbar ist, die sich in den Grenzflächen erstreckt, mit denen die Module (6 - 8) aneinander angrenzen.

11. Profilzylinder nach Anspruch 10,
**dadurch gekennzeichnet,**
**dass** sich die Bohrung senkrecht zu den Längsführungen (11, 11', 12, 12') erstreckt, und/oder
**dass** die Bohrung im Bereich des unteren Gehäuseteils (3, 3', 3") angeordnet ist.

12. Schließzylinder-Modulsystem mit einem Profilzylinder (1) nach einem der vorhergehenden Ansprüche, bei dem ein Schließzylinder immer aus zumindest drei Modulen (6 - 8) besteht, wobei das mittlere Modul (7) den Schließbart (9) aufweist und die äußeren Module (6, 8) jeweils Stiftzuhaltungen beinhalten.

13. Schließzylinder-Modulsystem nach Anspruch 12,
**dadurch gekennzeichnet,**
**dass** bei jeder möglichen Modulkombination die in Richtung des Schlüsselkanals (5) verlaufenden Abmessungen der die Stiftzuhaltungen tragenden Module (6, 8) unveränderlich sind, oder
**dass** bei jeder möglichen Modulkombination die in Richtung des Schlüsselkanals (5) verlaufenden Abmessungen des den Schließbart (9) tragenden Moduls (7) und der die Stiftzuhaltungen tragenden Module (6, 8) unveränderlich sind.

14. Schließzylinder-Modulsystem nach Anspruch 13,
**dadurch gekennzeichnet,**
**dass** zwischen das den Schließbart (9) tragende Modul (7) und einem die Stiftzuhaltungen tragenden Modul (6, 8) ein oder mehrere Verlängerungsmodule einsetzbar sind.

## Claims

1. A profile cylinder (1) comprising an upper housing part (2, 2', 2") having a keyway (5) and a lower housing part (3, 3', 3") extending away from the upper housing part (2, 2', 2"), with the profile cylinder
(1) consisting of a plurality of modules (6-8) which adjoin one another in the direction of the keyway (5) and which can be releasably connected to one another by means of at least one connection device (11, 12, 13; 11', 12', 13'),
**characterized in that**
two mutually adjoining modules (6, 7; 7, 8) can be connected by means of a connection device (11, 12, 13; 11',12', 13') associated only with these two modules (6, 7; 7, 8).

2. A profile cylinder in accordance with claim 1, **characterized in that** two connection devices (11, 12, 13; 11', 12', 13') are provided for the connection of a total of three modules (6 - 8).

3. A profile cylinder in accordance with any one of the preceding claims, **characterized in that** n connection devices (11, 12, 13; 11', 12', 13') are provided for the connection of a total of n+1 modules (6 - 8).

4. A profile cylinder in accordance with any one of the preceding claims, **characterized in that** each connection device (11, 12, 13; 11', 12', 13') is dimensioned such that it extends over a maximum length of 3 mm in the direction of the keyway (5).

5. A profile cylinder in accordance with any one of the preceding claims, **characterized in that** the connection device (11, 12, 13; 11', 12', 13') consist of mutually adjoining modules (6 - 8) of longitudinal guides (11, 11', 12, 12') made complementary to one another which extend perpendicular to the keyway (5), with the connection device (11, 12, 13; 11', 12', 13') in particular consisting of a dovetail guide (11, 11', 12, 12').

6. A profile cylinder in accordance with claim 5, **characterized in that** mutually adjoining modules (6, 7; 7, 8) can be coupled to one another **in that** the longitudinal guides (11, 12, 11', 12') are pushed into one another perpendicular to the keyway (5).

7. A profile cylinder in accordance with any one of the preceding claims, **characterized in that** the connection device (11, 12, 13; 11', 12', 13') extends along the interfaces at which the modules (6 - 8) adjoin one another; and/or
**in that** the interfaces extend perpendicular to the keyway (5), with the connection device (11, 12, 13; 11', 12', 13') in particular extending from one end of each interface up to the opposite end of the respective interface.

8. A profile cylinder in accordance with claim 7, **characterized in that** the connection device (11, 12, 13; 11', 12', 13') extends along the total interface **in that** direction in which the lower housing part (3, 3', 3") extends away from the upper housing part (2, 2', 2").

9. A profile cylinder in accordance with any one of the preceding claims, **characterized in that** the mutually adjoining module sections (6, 7; 7, 8) of the cylinder core (4), which is rotatably supported in the upper housing part (2, 2', 2"), can also be connected to one another in force transmitting manner and/or in shape matched manner by means of the connection device (11, 12, 13; 11', 12', 13'), with the longitudinal guides (11, 11', 12, 12') of the connection device (11, 12, 13; 11', 12', 13') in particular also extending along the interfaces at which the module sections (4a, 4b) of the cylinder core (4) adjoin one another.

10. A profile cylinder in accordance with any one of the preceding claims, **characterized in that** the relative movement of the modules (6 - 8) toward one another in the direction of the longitudinal guides (11, 11', 12, 12') can be prevented by means of a releasable locking element (13), with the locking element in particular consisting of a cylindrical or a conical pin (13), a rivet or a screw which can be introduced into a bore which extends in the interfaces at which the modules (6 - 8) adjoin one another.

11. A profile cylinder in accordance with claim 10, **characterized in that** the bore extends perpendicular to the longitudinal guides (11, 11', 12, 12'); and/or **in that** the bore is arranged in the region of the lower housing part (3, 3', 3").

12. A lock cylinder module system comprising a profile cylinder (1) in accordance with any one of the preceding claims, in which a lock cylinder always consists of at least three modules (6 - 8), with the middle module (7) having the closing nose (9) and the outer modules (6, 8) each including pin tumblers.

13. A lock cylinder module system in accordance with claim 12, **characterized in that**, in any possible module combination, the dimensions of the modules (6, 8) carrying the pin tumblers and extending in the direction of the keyway (5) are unchangeable; or that, in any possible module combination, the dimensions of the module (7) carrying the closing nose (9) and of the modules (6, 8) carrying the pin tumblers and extending in the direction of the keyway (5) are unchangeable.

14. A lock cylinder module system in accordance with claim 13, **characterized in that** one or more projection modules can be inserted between the module (7) carrying the closing nose (9) and a module (6, 8) carrying the pin tumblers.

## Revendications

1. Cylindre profilé (1) avec une partie de boîtier supérieure (2, 2', 2") comprenant un passage de clef (5) et avec une partie de boîtier inférieure (3, 3', 3") s'écartant de la partie de boîtier supérieure (2, 2', 2"), le cylindre profilé (1) se composant d'une pluralité de modules (6-8), qui sont adjacents entre eux en direction du passage de clef (5) et qui peuvent être reliés de manière amovible entre eux à l'aide d'au moins un dispositif de liaison (11, 12, 13 ; 11', 12', 13'), **caractérisé en ce que** deux modules adjacents entre eux (6, 7 ; 7, 8) peuvent être reliés à l'aide d'un dispositif de liaison (11, 12, 13 ; 11', 12', 13') qui n'est attribué qu'à ces deux modules (6, 7 ; 7, 8).

2. Cylindre profilé selon la revendication 1, **caractérisé en ce que** deux dispositifs de liaison (11, 12, 13 ; 11', 12', 13') sont prévus pour relier au total trois modules (6-8).

3. Cylindre profilé selon l'une quelconque des revendications précédentes, **caractérisé en ce que** n dispositifs de liaison (11, 12, 13 ; 11', 12', 13') sont prévus pour relier un total de n+1 modules (6-8).

4. Cylindre profilé selon l'une quelconque des revendications précédentes, **caractérisé en ce que** chaque dispositif de liaison (11, 12, 13 ; 11', 12', 13') est dimensionné de telle façon qu'en direction du passage de clef (5) il s'étende au maximum sur une longueur de 3 mm.

5. Cylindre profilé selon l'une quelconque des revendications précédentes, **caractérisé en ce que** le dispositif de liaison (11, 12, 13 ; 11', 12', 13') se compose de guides longitudinaux (11, 11', 12, 12') configurés de manière complémentaire les uns par rapport aux autres sur des modules (6-8) adjacents entre eux et s'étendant perpendiculairement au passage de clef (5), en particulier le dispositif de liaison (11, 12, 13 ; 11', 12', 13') se composant d'un guide à queue d'aronde (11, 11', 12, 12').

6. Cylindre profilé selon la revendication 5, **caractérisé en ce que** des modules adjacents entre eux (6, 7 ; 7, 8) peuvent être accouplés entre eux par le fait que les guides longitudinaux complémentaires entre eux (11, 12, 11', 12') sont enfilés l'un dans l'autre dans le sens perpendiculaire au passage de clef (5).

7. Cylindre profilé selon l'une quelconque des revendications précédentes, **caractérisé en ce que** le dispositif de liaison (11, 12, 13 ; 11', 12', 13') s'étend le long des surfaces limites par lesquelles les modules (6-8) sont adjacents entre eux et/ou **en ce que** les surfaces limites s'étendent perpendiculairement au passage de clef (5), le dispositif de liaison (11, 12, 13 ; 11', 12', 13') s'étendant en particulier depuis une extrémité de chaque surface limite jusqu'à l'extrémité opposée de la surface limite respective.

8. Cylindre profilé selon la revendication 7, **caractérisé en ce que** le dispositif de liaison (11, 12, 13 ; 11', 12', 13') s'étend le long de l'ensemble de la surface limite dans la direction dans laquelle la partie de boîtier inférieure (3, 3', 3") s'écarte de la partie de boîtier supérieure (2, 2', 2").

9. Cylindre profilé selon l'une quelconque des revendications précédentes, **caractérisé en ce qu'**à l'aide du dispositif de liaison (11, 12, 13 ; 11', 12', 13') les tronçons de modules (6, 7 ; 7, 8) adjacents entre eux du noyau de cylindre (4) logé de manière tournante dans la partie de boîtier supérieure (2, 2', 2") peuvent également être reliés entre eux en complémentarité de force et/ou de forme, les guides longitudinaux (11, 11', 12, 12') du dispositif de liaison (11, 12, 13 ; 11', 12', 13') s'étendant en particulier aussi le long des surfaces limites avec lesquelles les tronçons de modules (4a, 4b) du noyau de cylindre (4) sont adjacents entre eux.

10. Cylindre profilé selon l'une quelconque des revendications précédentes, **caractérisé en ce que** le mouvement relatif entre eux des modules (6-8) en direction des guides longitudinaux (11, 11', 12, 12') peut être évité au moyen d'un élément d'arrêt amovible (13), l'élément d'arrêt étant en particulier composé d'un ergot cylindrique ou conique (13), d'un rivet ou d'une vis pouvant être introduit dans une forure qui s'étend dans les surfaces limites avec lesquelles les modules (6-8) sont adjacents entre eux.

11. Cylindre profilé selon la revendication 10, **caractérisé en ce que** la forure s'étend perpendiculairement aux guides longitudinaux (11, 11', 12, 12') et/ou **en ce que** la forure est disposée dans la zone de la partie de boîtier inférieure (3, 3', 3").

12. Système modulaire de cylindre de fermeture avec un cylindre profilé (1) selon l'une quelconque des revendications précédentes, dans lequel un cylindre de fermeture se compose toujours d'au moins trois modules (6-8), le module central (7) comportant le panneton de fermeture (9) et les modules extérieurs (6, 8) contenant respectivement des arrêts à ergots.

13. Système modulaire de cylindre de fermeture selon la revendication 12, **caractérisé en ce que**, dans chacune des combinaisons de modules possibles, les dimensions considérées en direction du passage de clef (5) des modules (6, 8) portant les arrêts à ergots sont invariables, ou **en ce que**, dans chaque combinaison de modules possible, les dimensions considérées en direction du passage de clef (5) du module (7) portant le panneton de fermeture (9) et des modules (6, 8) portant les arrêts à ergots sont invariables.

14. Système modulaire de cylindre de fermeture selon la revendication 13, **caractérisé en ce qu'**entre le module (7) portant le panneton de fermeture (9) et un module (6, 8) portant les arrêts à ergots un ou plusieurs module(s) de rallongement peut/peuvent être introduit(s).
